# FASCICULE DE BREVET EUROPEEN

(11) **EP 0 632 243 B1**
(45) Date de publication et mention de la délivrance du brevet: **18.11.1998**
(21) Numéro de dépôt: 94401368.9
(22) Date de dépôt: 17.06.1994
(51) Int. Cl.: F26B 13/20

(54) **Dispositif pour le séchage d'un matériau en bande, notamment de papier en bande**
Vorrichtung zur Trocknung von Warenbahnen, insbesondere Papierbahnen
Apparatus for drying strips, in particular paper strips

(30) Priorité: 30.06.1993 FR 9307987
(43) Date de publication de la demande: 04.01.1995
(73) Titulaire: MEGTEC SYSTEMS S.A., 91090 Lisses (FR)
(72) Inventeur: Argouarc'h, Jean-René, F-91080 Courcouronnes (FR); Brasse, Dominique Xavier, F-92140 Clamart (FR); Grandjean, Alain Joel, F-91000 Evry (FR)
(74) Mandataire: Lemoine, Robert

(56) Documents cités:
- DE-B- 1 097 942
- DE-B- 1 097 943
- DE-C- 3 904 774
- FR-A- 1 054 251
- FR-A- 1 149 169
- FR-A- 1 551 270
- FR-A- 2 284 844
- US-A- 3 002 700

## Description

La présente invention concerne un dispositif pour le séchage d'un matériau en bande, notamment de papier en bande, comprenant sur un bâti deux séries de buses de séchage, délimitant dans un plan un couloir pour le passage du matériau en bande sur une trajectoire, chacune des séries de buses de séchage étant située dans un plan sensiblement parallèle audit plan, les buses de séchage étant perpendiculaires à la trajectoire du matériau, chaque buse comportant au moins une fente longitudinale étroite apte à laisser s'écouler un gaz de séchage, par exemple de l'air, ladite fente longitudinale étant délimitée par l'espace compris entre deux tôles longitudinales interne et externe sensiblement parallèles fixées à la buse par des moyens connus, des moyens d'obstruction étant prévus pour neutraliser sélectivement une pluralité de zones d'au moins une fente.

FR-A-2 284 844 et FR-A-1 551 270 décrivent des dispositifs de séchage de ce type, dont les buses comportent une fente pourvue de zones neutralisées par des couvercles de tôle en U ou par un obturateur à créneaux.

Les couvercles et l'obturateur à créneaux sont des pièces dont la réalisation et l'installation sont coûteuses en matière et en main d'oeuvre.

La présente invention évite ces inconvénients en proposant un dispositif de séchage ayant la structure indiquée au premier paragraphe ci-dessus, ce dispositif de séchage étant caractérisé en ce que les zones neutralisées sont formées par un emboutissage local plaquant la tôle externe contre la tôle interne, l'espace situé entre deux zones neutralisées constituant une fenêtre par laquelle s'écoule le gaz de séchage.

Cet emboutissage local constitue un moyen efficace pour réaliser à demeure les zones neutralisées. Il a l'avantage d'être économique car il ne nécessite pas la fabrication de couvercles ou d'un obturateur à créneaux et est extrêmement performant pour des productions normalisées.

Il ne permet toutefois pas d'effectuer le réglage ou une modification du réglage de la dimension des zones neutralisées.

Avantageusement, les zones neutralisées sont régulièrement réparties le long des fentes longitudinales étroites des buses.

La présence de ces zones crée des turbulences dans le flux d'air qui s'échappe de la fente ou des fentes et qui devient ainsi multidirectionnel, ce qui augmente le transfert thermique et améliore le séchage.

De plus, en diminuant la pression du coussin d'air, l'impact de l'air sur le papier est plus efficace et améliore encore le transfert thermique.

Cet effet est particulièrement notable d'une part au voisinage d'une buse mais également dans l'espace situé entre deux buses.

Par ailleurs, la fuite d'air latérale est diminuée, ce qui permet de supprimer les effets de claquement ou "de drapeau" aux bords du papier, et d'éviter ainsi les vibrations du papier.

En conclusion, la présente invention permet de créer un flux d'air turbulent et des jets d'air multidirectionnels, ce qui améliore le séchage du papier grâce à une augmentation du transfert thermique.

Lorsque chacune des buses du dispositif de séchage comprend deux fentes longitudinales étroites, les zones neutralisées des deux fentes sont de préférence décalées.

Avantageusement, les zones neutralisées des deux fentes d'une buse sont disposées en quinconce.

On prévoit également que les zones neutralisées successives des fentes des buses de l'une ou l'autre ou des deux séries de buses soient décalées d'un pas donné.

Ces dispositions ont l'avantage d'améliorer encore les turbulences du flux d'air ainsi que les performances du séchage et d'éliminer tout risque de vibration aux bords du papier.

Avantageusement, le rapport entre la largeur constante Lₙ des zones neutralisées d'une fente et la largeur constante L_{f} des fenêtres de cette fente a une valeur de 0,3 à 0,7.

Par ailleurs, on peut aussi concevoir une installation telle que le pas de décalage entre les zones neutralisées successives des fentes des buses soit égal à (Lₙ+L_{f})/n, n ayant une valeur de 2 à 5.

Ces valeurs déterminent un excellent séchage de la bande de papier.

Un mode de réalisation de la présente invention sera décrit ci-après à titre d'exemple non limitatif en référence aux dessins annexés dans lesquels :
- la figure 1 est une vue schématique en perspective d'un sécheur de papier en bande conforme à l'invention ;
- la figure 2 est une vue en perspective partielle de deux buses de séchage A et B de l'art antérieur et d'une buse C conforme à l'invention ; et
- la figure 3 représente schématiquement plusieurs vues de dessus correspondant à différentes variantes des positions respectives des zones neutralisées des fentes des buses adjacentes ou voisines.

La figure 1 représente en traits mixtes un dispositif pour le séchage d'une bande de papier 1, ayant la forme générale d'un bâti allongé 2 d'une longueur de plusieurs mètres, d'une largeur d'environ 1,5 m, comportant notamment une entrée et une sortie pour le papier.

Celui-ci, entraîné par des moyens non représentés, circule dans un plan P à l'intérieur du sécheur.

Dans le bâti sont disposées une première et une seconde séries S₁,S₂ de buses de séchage 3, la première série S₁ étant située dans un plan P₁ parallèle au plan de circulation du papier et au-dessus de celui-ci, la seconde série S₂ étant située dans un plan P₂ parallèle au plan de circulation du papier et au-dessous de celui-ci.

Les séries de buses de séchage délimitent un couloir pour le passage du papier en bande sur une trajectoire T située dans le plan P.

Les buses de séchage sont reliées à des souffleries d'air non représentées et ont pour fonction de projeter un flux d'air 5, dans le but de sécher le papier.

Les buses de séchage, que l'on voit aussi en détail à la figure 2, présentent une structure allongée d'1,30 m de longueur et sont disposées perpendiculairement à la trajectoire du papier.

Les buses situées dans le plan supérieur P₁ ne sont pas placées en face des buses situées dans le plan inférieur P₂. Les buses des deux séries sont donc décalées les unes par rapport aux autres et plus précisément disposées en quinconce ; il en résulte que la bande de papier reçoit alternativement l'air d'une buse située dans le plan supérieur puis l'air d'une buse située dans le plan inférieur.

La figure 2 représente partiellement deux buses A et B de l'art antérieur et une buse C correspondant à un mode de réalisation de la présente invention, dans le plan P₂.

Chaque buse A, B ou C comporte deux tôles longitudinales externes 11, droite et gauche, fixées au bâti, à l'intérieur desquelles sont placées des conduites d'amenée d'air.

Dans le plan P₂ et dans la zone comprise entre l'extrémité des tôles externes droite et gauche est fixée une tôle interne 12 en forme de U renversé, les dimensions de la tôle interne étant inférieures à la distance qui sépare les tôles latérales droite et gauche, pour déterminer l'emplacement des fentes prévues pour l'air de séchage. L'extrémité des tôles externes droite et gauche se situe sensiblement dans le même plan que la base de la tôle interne en forme de U renversé.

Pour faciliter la compréhension de l'invention, on n'a pas représenté les moyens connus de fixation des tôles externes droite et gauche au bâti, et de la tôle interne en forme de U. En général, ces différentes pièces métalliques sont reliées les unes aux autres par des entretoises soudées ou vissées qui ne font pas obstacle au passage de l'air, l'ensemble étant également soudé ou vissé sur le bâti ; cet ensemble formant buse présente deux fentes latérales 4 gauche et droite à travers lesquelles s'échappe le flux d'air puissant qui sèche le papier circulant dans l'appareil.

Le flux d'air qui s'échappe de la buse A de l'art antérieur est perpendiculaire à la bande de papier. La pression qui s'exerce localement sur la largeur de la bande de papier a tendance à repousser celle-ci vers le haut pour les buses de la série S₂ et vers le bas pour les autres ; ceci produit une ondulation du papier, tantôt vers le haut, tantôt vers le bas. Aux extrémités de la buse, un débit de fuite parallèle à la buse et au plan du papier provoque sur le bord du papier un effet de drapeau, ou vibrations de bas en haut.

La buse de séchage B a la même structure, mais on a glissé et vissé à l'intérieur de chaque fente 4 un peigne métallique 7 comportant une embase mince 8 placée à l'intérieur de la fente et des dents 9 affleurant à la surface de chaque fente dans le plan P₂, dents entre lesquelles se trouvent des créneaux 10 qui laissent passer le flux d'air ; en effet, l'étroitesse de l'embase est telle qu'elle ne s'oppose pas au passage de l'air.

La largeur d'une dent L_{d} est d'environ 24 mm et la largeur d'un créneau L_{c} d'environ 32 mm ; ainsi, le rapport L_{d}/L_{c} est égal à 0,75.

Sur la buse B représentée, le peigne placé dans une des fentes a été décalé latéralement par rapport à celui placé dans l'autre fente de sorte qu'un créneau fait face à une dent et réciproquement.

La présence des dents constitue des zones neutralisés 6 qui modifient la direction de l'air en sortie de fente : le flux d'air contrarié par les obstacles que constituent les dents du peigne est émis dans toutes les directions, aussi bien vers le haut, la droite et la gauche, l'avant et l'arrière ; ce flux d'air multidirectionnel réalise un meilleur séchage du papier, et on peut maintenir une forte pression d'air puisque les effets de celle-ci sont distribués ; d'autre part, grâce à la diminution de la pression du coussin d'air et à ce flux d'air multidirectionnel, le débit de fuite sur les bords du papier est fortement diminué et l'on ne rencontre plus les effets "de drapeau" au voisinage des bords de la bande.

La buse C présente la même structure que la buse de l'art antérieur A mais on constate que les tôles externes droite et gauche ont été embouties localement, la tôle externe venant ainsi au contact de la tôle interne, pour constituer des zones neutralisées réparties le long de la buse ; l'espace situé entre deux zones neutralisées est une fenêtre 13 ; les tôles externe et interne sont de préférence collées ou soudées aux emplacements de contact.

La largeur Lₙ des zones neutralisées est d'environ 50 mm et celle L_{f} des fenêtres est d'environ 20 mm ; le rapport Lₙ/L_{f} est égal à 2,5.

On constate ici également que les zones neutralisées de la fente de gauche ont été alternées par rapport à celles de la fente de droite de sorte que les fenêtres sont disposées en quinconce.

La figure 3 montre des vues de dessus de plusieurs arrangements possibles des zones neutralisées pour les buses d'un sécheur.

On a représenté en traits pleins les zones neutralisées de largeur L_{d}, respectivement Lₙ, selon qu'il s'agisse d'un peigne, respectivement de tôle emboutie, et en traits hachurés les créneaux, respectivement les fenêtres, de largeur L_{c}, respectivement L_{f}, selon les mêmes hypothèses.

La ligne a montre une fente dont les zones neutralisées (L_{d},Lₙ) ont 20 mm de largeur et dont les créneaux ou les fenêtres (L_{c},L_{f}) ont 40 mm de largeur ; le rapport L_{d}/L_{c} ou Lₙ/L_{f} est égal à 0,5.

Pour la ligne b, L_{d} égale Lₙ égale 3 mm, et L_{c} égale L_{f} égale 30 mm, de sorte que L_{d}/L_{c} égale Lₙ/L_{f} égale 0,1.

Pour la ligne c au contraire, L_{d} égale Lₙ égale 40 mm et L_{c} égale L_{f} égale 4 mm, donc L_{d}/L_{c} égale Lₙ/L_{f} égale 10.

Pour les lignes d₁, d₂ et d₃, on a représenté trois fentes successives des buses d'une série, décalées les unes par rapport aux autres d'un pas π de 10 mm ; pour des valeurs de L_{d} ou Lₙ de 20 mm, et des valeurs de L_{c} ou L_{f} de 40 mm, le décalage π de 10 mm est égal à (L_{d}+L_{c})/n, ou encore (Lₙ+L_{f})/n, soit 60/n, donc n est égal à 6.

Les lignes e₁ à e₆ représentent les fentes d'une buse située dans le plan supérieur P₁ (lignes e₁, e₂) puis celles d'une buse voisine mais située dans le plan inférieur P₂ (lignes e₃, e₄), puis celles de la buse voisine suivante à nouveau située dans le plan supérieur P₁ (lignes e₅, e₆) ; dans ce cas, les zones neutralisées des lignes e₁, e₃, e₅ sont décalées d'un pas π₁ de 10 mm, tandis que les zones neutralisées des lignes e₂, e₄, e₆ sont elles décalées d'un pas π₂ de 20 mm ; si l'on a des valeurs identiques de L_{d} (ou Lₙ) de 15 mm et des valeurs identiques de L_{c} (ou L_{f}) de 25 mm pour toutes les fentes, on a :
- π₁ égale 10 mm pour e₁, e₃, e₅, donc n₁ est égal à 4,
- π₂ égale 20 mm pour e₂, e₄, e₆, donc n₂ est égal à 2.

On peut ainsi faire varier la disposition des zones neutralisées et des zones laissées libres aussi bien pour les fentes des buses supérieures que pour celles des buses inférieures ou pour les fentes à la fois des buses inférieures et supérieures.

## Revendications

1. Dispositif pour le séchage d'un matériau en bande (1), notamment de papier en bande, comprenant sur un bâti (2) deux séries (S₁,S₂) de buses de séchage (3), délimitant dans un plan (P) un couloir pour le passage du matériau en bande sur une trajectoire (T), chacune des séries de buses de séchage étant située dans un plan (P₁,P₂) sensiblement parallèle au plan (P), les buses de séchage étant perpendiculaires à la trajectoire du matériau, chaque buse comportant au moins une fente longitudinale étroite (4) apte à laisser s'écouler un gaz de séchage (5), par exemple de l'air, ladite fente longitudinale étant délimitée par l'espace compris entre deux tôles longitudinales interne (12) et externe (11) sensiblement parallèles fixées à la buse par des moyens connus, des moyens d'obstruction étant prévus pour neutraliser sélectivement une pluralité de zones (6) d'au moins une fente, caractérisé en ce que les zones neutralisées (6) sont formées par un emboutissage local plaquant la tôle externe (11) contre la tôle interne, l'espace situé entre deux zones neutralisées constituant une fenêtre (13) par laquelle s'écoule le gaz de séchage.

2. Dispositif pour le séchage d'un matériau en bande selon la revendication 1, caractérisé en ce que les zones neutralisées (6) sont régulièrement réparties le long des fentes longitudinales étroites (4).

3. Dispositif pour le séchage d'un matériau en bande selon la revendication 1 ou 2 dans lequel chaque buse comprend deux fentes longitudinales étroites (4), caractérisé en ce que les zones neutralisées (6) des deux fentes sont décalées.

4. Dispositif pour le séchage d'un matériau en bande selon la revendication 3, caractérisé en ce que les zones neutralisées (6) des deux fentes sont disposées en quinconce.

5. Dispositif pour le séchage d'un matériau en bande selon l'une quelconque des revendications précédentes, caractérisé en ce que les zones neutralisées successives (6) des fentes (4) des buses de l'une ou l'autre ou des deux séries de buses sont décalées d'un pas donné (π).

6. Dispositif pour le séchage d'un matériau en bande selon l'une quelconque des revendications précédentes, caractérisé en ce que le rapport entre la largeur constante (Lₙ) des zones neutralisées (6) d'une fente (4) et la largeur constante (L_{f}) des fenêtres (13) de cette fente prend une valeur de 0,3 à 0,7.

7. Dispositif pour le séchage d'un matériau en bande selon les revendications 5 et 6, caractérisé en ce que le pas de décalage (π) entre les zones neutralisées successives (6) des fentes (4) des buses est égal à (Lₙ+L_{f})/n, n ayant une valeur de 2 à 5.

## Patentansprüche

1. Vorrichtung zur Trocknung einer Warenbahn (1), insbesondere einer Papierbahn, mit zwei auf einem Rahmen (2) angeordneten Reihen (S₁, S₂) von Trocknungsdüsen (3), die in einer Ebene (P) einen Durchgang zum Durchfahren der Warenbahn auf einem Weg (T) abgrenzen, wobei jede der Reihen von Trocknungsdüsen in einer zur Ebene (P) im wesentlichen parallelen Ebene (P₁, P₂) liegt, wobei ie Trocknungsdüsen senkrecht zum Weg der Ware stehen, wobei jede Düse mindestens einen schmalen Längsschlitz (4) aufweist, der einen Trocknungsgas (5), z.B. Luft, ausströmen lassen kann, wobei der Längsschlitz durch den Raum abgegrenzt ist, der zwischen zwei im wesentlichen parallelen inneren (12) und äußeren (11) Längsblechen liegt, welche mittels bekannten Mitteln an der Düse befestigt sind, und wobei Verstopfungsmittel vorgesehen sind, um eine Mehrzahl von Bereichen (6) mindestens eines Schlitzes selektiv unwirksam zu machen,
dadurch gekennzeichnet, daß die unwirksam gemachten Bereiche (6) durch einen örtlichen Ziehvorgang gebildet werden, bei dem das äußere Blech (11) gegen das innere Blech gepreßt wird, wobei der zwischen zwei unwirksam gemachten Bereichen liegende Raum ein Fenster (13) bildet, wodurch das Trocknungsgas ausströmt.

2. Vorrichtung zur Trocknung einer Warenbahn gemäß Anspruch 1, dadurch gekennzeichnet, daß die unwirksam gemachten Bereiche (6) entlang den schmalen Längsschlitzen (4) regelmäßig verteilt angeordnet sind.

3. Vorrichtung zur Trocknung einer Warenbahn gemäß Anspruch 1 oder 2, in der jede Düse zwei schmale Längsschlitze (4) aufweist, dadurch gekennzeichnet, daß die unwirksam gemachten Bereiche (6) der beiden Schlitze versetzt angeordnet sind.

4. Vorrichtung zur Trocknung einer Warenbahn gemäß Anspruch 3, dadurch gekennzeichnet, daß die unwirksam gemachten Bereiche (6) der beiden Schlitze auf Lücke stehen.

5. Vorrichtung zur Trocknung einer Warenbahn gemäß irgendeinem der vorhergehenden Ansprüche, dadurch gekennzeichnet, daß die aufeinanderfolgenden unwirksam gemachten Bereiche (6) der Schlitze (4) der Düsen der einen oder der anderen, oder der beiden Reihen von Düsen um einen gegebenen Abstand (π) versetzt angeordnet sind.

6. Vorrichtung zur Trocknung einer Warenbahn gemäß irgendeinem der vorhergehenden Ansprüche, dadurch gekennzeichnet, daß das Verhältnis von der konstanten Breite (Lₙ) der unwirksam gemachten Bereiche (6) eines Schlitzes (4) zur konstanten Breite (L_{f}) der Fenster (13) dieses Schlitzes einen Wert von 0,3 bis 0,7 einnimmt.

7. Vorrichtung zur Trocknung einer Warenbahn gemäß Anspruch 5 und 6, dadurch gekennzeichnet, daß der Versatzabstand (π) zwischen den aufeinanderfolgenden unwirksam gemachten Bereichen (6) der Schlitze (4) der Düsen gleich (Lₙ+L_{f})/n ist, wobei n einen Wert von 2 bis 5 hat.

## Claims

1. Device for drying a material in strip form (1), particularly paper in strip form, including, on a frame (2), two series (S₁, S₂) of drying nozzles (3) delimiting, in one plane (P), a corridor for the passage of the material in strip form over a path (T), each of the series of drying nozzles being located in a plane (P₁, P₂) substantially parallel to the plane (P), the drying nozzles being perpendicular to the path of the material, each nozzle comprising at least one narrow longitudinal slit (4) suitable for allowing a drying gas (5), for example air, to flow therethrough, said longitudinal slit being delimited by the space contained between two substantially parallel longitudinal metal plates, an inner one (12) and an outer one (11), fixed to the nozzle by known means, blocking means being provided to selectively neutralize a plurality of areas (6) of at least one slit, characterized in that the said neutralized areas (6) are formed by local stamping to press the outer plate (11) against the inner plate, the space between two neutralized areas forming a window (13) through which the drying gas flows.

2. Device for drying a material in strip form according to claim 1, characterized in that the neutralized areas (6) are regularly distributed along the narrow longitudinal slits (4).

3. Device for drying a material in strip form according to claim 1 or 2, wherein each nozzle includes two narrow longitudinal slits (4), characterized in that the neutralized areas (6) of the two slits are offset.

4. Device for drying a material in strip form according to claim 3, characterized in that the neutralized areas (6) of the two slits are staggered.

5. Device for drying a material in strip form according to any one of the preceding claims, characterized in that the successive neutralized areas (6) of the slits (4) in the nozzles of one or the other, or of both, of the series of nozzles are offset by a given pitch (π).

6. Device for drying a material in strip form according to any one of the preceding claims, characterized in that the ratio of the constant width (Lₙ) of the neutralized areas (6) of a slit (4) to the constant width (L_{f}) of the windows (13) of this slit assumes a value of 0.3 to 0.7.

7. Device for drying a material in strip form according to claims 5 and 6, characterized in that the offsetting pitch (π) of the successive neutralized areas (6) of the slits (4) in the nozzles is equal to (Lₙ+L_{f})/n, where n has a value of 2 to 5.
